# EUROPÄISCHE PATENTSCHRIFT

(11) **EP 2 833 088 B1**
(45) Veröffentlichungstag und Bekanntmachung des Hinweises auf die Patenterteilung: **29.08.2018**
(21) Anmeldenummer: 14177583.3
(22) Anmeldetag: 18.07.2014
(51) Int. Cl.: F25D 17/04

(54) **Kühl- und/oder Gefriergerät**
Refrigeration and/or freezer device
Appareil de réfrigération et/ou de congélation

(30) Priorität: 29.07.2013 DE 102013012541; 04.09.2013 DE 102013014730
(43) Veröffentlichungstag der Anmeldung: 04.02.2015
(73) Patentinhaber: Liebherr-Hausgeräte Lienz GmbH, 9900 Lienz (AT)
(72) Erfinder: Lukasser, Andreas, 9911 Assling (AT)
(74) Vertreter: Herrmann, Uwe

(56) Entgegenhaltungen:
- JP-A- S61 228 281
- JP-A- 2000 180 034
- US-A1- 2008 168 788

## Beschreibung

Die vorliegende Erfindung betrifft ein Kühl- und/oder Gefriergerät mit wenigstens einem Korpus und mit wenigstens einem in dem Korpus angeordneten gekühlten Innenraum, wobei in dem gekühlten Innenraum oder in einem mit diesem in Verbindung stehenden Bereich wenigstens ein in einer Halterung angeordneter und aus der Halterung entnehmbarer Filter, vorzugsweise wenigstens ein Aktivkohlefilter angeordnet ist.

Aus dem Stand der Technik ist es bekannt, in dem gekühlten Innenraum von Kühl- bzw. Gefriergeräten Aktivkohlefilter einzusetzen, die von Luft durchströmt werden und durch Adsorption Geruchsbelästigungen möglichst vermeiden sollen.

Dabei wird z. B. ein runder Aktivkohlefilter in eine Aufnahme eingeschoben und um 90° verdreht, wodurch der Aktivkohlefilter in seiner Halterung fixiert ist. Ein Lösen des Filters aus der Halterung erfolgt durch eine weitere 90°-Drehung.

Der aus dem Stand der Technik bekannte Aktivkohlefilter ist an der Rückwand des Innenbehälters montiert.

Aus der US 2008/0168788 A1 ist eine solche herkömmliche Anbringung eines Filters in einem Kühl- und/oder Gefriergerät bekannt.

Der vorliegenden Erfindung liegt die Aufgabe zugrunde, ein Kühl- und/oder Gefriergerät der eingangs genannten Art dahingehend weiterzubilden, dass der Filteraustausch besonders bequem möglich ist.

Diese Aufgabe wird durch ein Kühl- und/oder Gefriergerät mit den Merkmalen des Anspruchs 1 gelöst. Danach ist vorgesehen, dass Fixierungsmittel vorgesehen sind, die in einer Verriegelungsstellung den Filter in der Halterung fixieren und die in einer Freigabestellung den Filter aus der Halterung freigeben, wobei die Fixierungsmittel derart ausgebildet sind, dass sie durch Aufbringen einer Druckkraft auf den Filter in dessen Einführrichtung von der Verriegelungsstellung in die Freigabestellung und umgekehrt von der Freigabestellung in die Verriegelungsstellung schaltbar sind, wobei die Fixierungsmittel durch ein oder mehrere federnde Elemente gebildet werden, die den Filter in der Verriegelungsstellung vorzugsweise formschlüssig halten. Der vorliegenden Erfindung liegt somit der Gedanke zugrunde, einen Filterwechsel besonders einfach dadurch vornehmen zu können, dass auf den eingesetzten Filter eine Druckkraft durch einen Nutzer aufgebracht wird, wodurch die Fixierungsmittel in ihre Freigabestellung bewegt werden und den Filter freigeben, so dass er aus der Halterung entnommen werden kann.

Ebenso kann ein neuer Filter einfach durch eine Druckkraft auf den Filter dadurch arretiert werden, dass die Fixierungsmittel in ihre Verriegelungsstellung geschaltet werden.

Vergleichbar mit der Funktion eines Kugelschreibers wird somit durch abwechselndes Eindrücken des Filters ein Wechsel zwischen einer Verriegelungsstellung und einer Freigabestellung bewirkt. Eine Drehbewegung oder eine gesonderte Betätigung von Verriegelungselementen durch den Nutzer ist nicht erforderlich. Vielmehr ist es ausreichend, wenn der Nutzer auf den Filter eine in dessen Einführrichtung wirkende Druckkraft ausübt, wodurch der Filter aus der Halterung freigegeben bzw. ein neuer Filter in der Halterung fixiert wird.

Dazu sind vorzugsweise keine Werkzeuge erforderlich, vielmehr ist ein Fingerdruck ausreichend, um den Wechsel zwischen der Verriegelungsstellung und der Freigabestellung zu erreichen.

In einer bevorzugten Ausgestaltung der Erfindung ist wenigstens eine Abdeckung vorgesehen, die zumindest eine Ausnehmung aufweist, durch die sich der Filter hindurch erstreckt. Diese Abdeckung kann die Vorderseite der Halterung bilden bzw. mit dieser in Verbindung stehen.

Wird auf diese federnden Elemente eine Druckkraft aufgebracht, werden sie von der Verriegelungsstellung in die Freigabestellung geschaltet, wodurch der Filter nicht mehr arretiert wird, sondern aus der Halterung entnehmbar ist. Befinden sich die federnden Elemente in der Freigabestellung, werden sie durch die Druckkraft in die Verriegelungsstellung geschaltet.

Die Fixierungsmittel sind vorzugsweise an der Halterung angeordnet bzw. Bestandteil der Halterung.

In einer weiteren Ausgestaltung der Erfindung ist vorgesehen, dass der Filter einen Grundkörper und eine Frontseite bzw. Frontblende umfasst, wobei die Frontseite über den Grundkörper übersteht. Dies kann für wenigstens eine Seite, mehrere Seiten oder alle Seiten des Grundkörpers gelten. Denkbar ist es somit beispielsweise, dass die Frontseite insgesamt eine größere Abmessung aufweist, als die Querschnittsfläche des Grundkörpers und dementsprechend an wenigstens einer Seite und vorzugsweise an allen Seiten übersteht.

Dieser überstehende Bereich der Frontseite kann in einer vorzugsweise stufenartigen Vertiefung der Halterung oder der Abdeckung aufgenommen sein. Besonders bevorzugt ist es, wenn der Filter flächenbündig in der Halterung oder in der Abdeckung und vorzugsweise in der genannten Vertiefung der Halterung oder der Abdeckung aufgenommen ist.

Die Halterung und/oder die Abdeckung können eine oder mehrere federnde Elemente aufweisen, die auf den Filter eine Kraft ausüben, die in einer der Einführrichtung des Filters entgegengesetzten Richtung wirkt. Diese federnden Elemente halten den eingesetzten Filter in der gewünschten Position und vorzugsweise derart, dass ein flächenbündiger Abschluss zwischen der Aufnahme oder der Halterung etc. und der Frontseite des Filters besteht.

In einer weiteren Ausgestaltung der Erfindung ist vorgesehen, dass die Halterung oder die Abdeckung Bestandteile von funktionalen Elementen des Gerätes sind, d. h. von Elementen, die noch wenigstens eine weitere Funktion ausüben. In Betracht kommt beispielsweise eine Luftführung, ein Zwischensteg, eine Trennplatte etc. Diese funktionalen Elemente weisen die genannte Halterung und/oder die genannte Abdeckung (integral oder als Zusatzteile) auf und dienen somit zusätzlich zu ihrer ursprünglichen Funktion auch noch zur Aufnahme bzw. Fixierung des genannten Filters.

Der Filter selbst kann einen Filterkörper aufweisen, der die eigentliche Filterfunktion übernimmt sowie eine Aufnahme, in der der Filterkörper angeordnet ist, wobei die Aufnahme eine oder mehrere Öffnungen zum Zutritt von Luft zum Filterkörper aufweist.

Vorzugsweise ist der Filter derart angeordnet, dass er in dem Innenraum selbst oder in einem damit in Strömungsverbindung stehenden Bereich, wie z. B. in einem Kaltluftkanal, einer Verdampferkammer, etc., des Kühl- und/oder Gefriergerätes angeordnet ist. Vorzugsweise ist vorgesehen, dass der Filter in einem Bereich angeordnet ist, der im Betrieb des Gerätes wenigstens zeitweise von Luft durchströmt wird, wobei die Luft vorzugsweise durch den Betrieb eines Ventilators bewegt wird.

Wie oben ausgeführt, besteht eine besonders bevorzugte Ausgestaltung der Erfindung darin, dass der Filter nicht an der Rückwand des den gekühlten Innenraum begrenzenden Innenbehälters angeordnet ist, sondern in einem relativ dazu nach vorne versetzten Bereich. In Betracht kommt beispielsweise der frontseitige Bereich eines vertikalen Zwischensteges, einer horizontalen Trennplatte, eines Ablagebodens, eines Luftführungselementes etc. Diese sind vorzugsweise derart angeordnet, dass sie von der Rückseite des Innenbehälters beabstandet sind und sich besonders bevorzugt in dem zur Tür gewandten frontseitigen Bereich des gekühlten Innenraums befinden.

Weitere Einzelheiten und Vorteile der Erfindung werden anhand eines in der Zeichnung dargestellten Ausführungsbeispiels näher erläutert. Es zeigen:
- Figur 1:: eine Explosionsdarstellung der Halterung mit Federelement, der Aufnahme sowie des Filters,
- Figur 2:: eine Schnittdarstellung durch die zusammengesetzte Anordnung gemäß Figur 1 gemäß Linie A-A in Figur 3 und
- Figur 3:: eine Draufsicht auf die zusammengesetzte Anordnung gemäß Figur 1.

In Figur 1 ist mit dem Bezugszeichen 10 die Halterung für den Filter 40 gekennzeichnet. Diese Halterung ist beispielsweise an einer Luftführung, an einem Zwischensteg, an einer Trennplatte etc. angeordnet oder bildet einen integralen Bestandteil dieser funktionalen Elemente oder eines sonstigen funktionalen Elementes oder sind mit diesen in Form von Zusatzelementen verbunden.

Das Bezugszeichen 20 kennzeichnet einen Federverschluss, der so ausgeführt ist, dass er bei wiederholtem Eindrücken auf ein Betätigungselement zwischen einer Freigabestellung und einer Verriegelungsstellung hin- und hergeschaltet wird.

Wie dies aus der Schnittdarstellung gemäß Figur 2 hervorgeht, steht der Federverschluss 20 mit der Rückseite des Filters 40 in Verbindung, und zwar derart, dass in der Verriegelungsstellung des Federverschlusses 20 eine formschlüssige Fixierung des Filters 40 erfolgt.

Wird auf den Filter gemäß Figur 2 von links eine Druckkraft nach rechts ausgeübt, wird der Federverschluss 20 von seiner Verriegelungsstellung in die Freigabestellung geschaltet und der Filter 40 kann gemäß Figur 2 nach links aus der Halterung entnommen werden.

Wie dies weiter aus Figur 1 und 2 hervorgeht, erstreckt sich an der Frontseite der Halterung 10 die Abdeckung 30, die eine Ausnehmung 32 aufweist, durch die der Filter 40 hindurchragt.

Die Vertiefung 32 weist einen umlaufenden flanschartigen stufenartigen Bereich 34 auf, der so dimensioniert ist, dass in diesem der in Figur 1 und 2 besonders deutlich sichtbare umlaufende Bereich 42 der Blende 44 des Filters 40 aufgenommen werden kann.

Wie dies aus Figur 1 und 2 hervorgeht, besteht der Filter 40 aus einer frontseitigen Blende 44 und einem Grundkörper 46, wobei die Blende 44 größer ist als der Grundkörper 46 und somit allseitig übersteht. Dieser überstehende Bereich 42 wird in dem Bereich 34 der Abdeckung 30 weitgehend spaltfrei so aufgenommen, dass die Frontseite des Filters 40 mit der Frontseite der Abdeckung 30 bündig abschließt. Dies ergibt sich insbesondere aus Figur 2.

Die Abdeckung 30 weist in ihrem zurückversetzten flanschartigen Bereich 34 federnde Elemente 36 auf, die auf den flanschartig überstehenden Bereich 42 des Filters eine gemäß Figur 2 nach links wirkende Kraft ausüben und somit den Filter in der dargestellten flächenbündigen Anordnung fixieren und in der Freigabestellung auswerfen.

Aus Figur 1 und aus Figur 2 geht des Weiteren ein hakenförmiges Element 48 hervor, das sich auf der Rückseite des Grundkörpers 46 des Filters 40 erstreckt und das mit dem Federverschluss 20 formschlüssig zusammenwirkt. Der Federverschluss 20 weist zwei zueinander bewegbare klauenartige Elemente 24 auf die Hinterschnitte des hakenförmigen Elementes 48 des Filters 40 in der Verriegelungsstellung hintergreifen und in der Freigabestellung freigeben.

Wie dies weiter aus Figur 2 hervorgeht, weist die Halterung 10 einen nutförmigen Bereich 11 auf, in denen ein Steg 38 der Abdeckung 30 eingeführt werden kann und dort beispielsweise durch Verrastungen fixiert ist.

Aus Figur 1 und 3 ergibt sich besonders deutlich, dass in der frontseitigen Platte 44 des Filters 40 Öffnungen angeordnet sind, die zum Zutritt von Luft zu dem eigentlichen Filterkörper 41 dienen.

Soll der Filter eingesetzt werden, nimmt der Federverschluss 20 beim ersten Hineindrücken den Filter 40 auf und hält diesen durch formschlüssiges Zusammenwirken des Federverschlusses 20 mit dem Halteelement 48 des Filters 40. Die federnden Elemente 36 an der Abdeckung 30 halten den Filter 40 flächenbündig.

Durch erneuten Druck auf den Filter wird mit einem Klickgeräusch der Federverschluss in die Freigabestellung bewegt und der Aktivkohlefilter federt einige Millimeter nach außen, und zwar bedingt durch die Kraft der federnden Elemente 36 der Abdeckung 30.

Der Filter 40 kann dann werden, und dessen Grundkörper 46 durch einen neuen ersetzt werden.

## Patentansprüche

1. Kühl- und/oder Gefriergerät mit
einem Korpus, und
einem in dem Korpus angeordneten gekühlten Innenraum, wobei
in dem gekühlten Innenraum oder in einem mit diesem in Verbindung stehenden Bereich ein in einer Halterung (10) angeordneter und aus der Halterung (10) entnehmbarer Filter (40), vorzugsweise ein Aktivkohlefilter angeordnet ist, und
Fixierungsmittel (20, 24) vorgesehen sind, die in einer Verriegelungsstellung den Filter (40) in der Halterung (10) fixieren und die in einer Freigabestellung den Filter (40) aus der Halterung (10) freigeben,
**dadurch gekennzeichnet, dass**
die Fixierungsmittel (20, 24) derart ausgebildet sind, dass sie durch Aufbringen einer Druckkraft auf den Filter (40) in dessen Einführrichtung von der Verriegelungsstellung in die Freigabestellung und umgekehrt von der Freigabestellung in die Verriegelungsstellung schaltbar sind, und wobei die Fixierungsmittel (20, 24) durch ein oder mehrere federnde Elemente gebildet werden, die den Filter (40) in der Verriegelungsstellung vorzugsweise formschlüssig halten.

2. Kühl- und/oder Gefriergerät nach Anspruch 1, **dadurch gekennzeichnet, dass** eine Abdeckung (30) vorgesehen ist, die zumindest eine Ausnehmung (32) aufweist, durch die sich der Filter (40) erstreckt.

3. Kühl- und/oder Gefriergerät nach einem der vorhergehenden Ansprüche, **dadurch gekennzeichnet, dass** die Fixierungsmittel (20, 24) an der Halterung (10) angeordnet sind und/oder dass die Halterung (10) von der Rückseite des gekühlten Innenraums beabstandet und vorzugsweise an dessen Frontseite angeordnet ist.

4. Kühl- und/oder Gefriergerät nach einem der vorhergehenden Ansprüche, **dadurch gekennzeichnet, dass** der Filter (40) einen Grundkörper (46) und eine Frontplatte (44) umfasst, die über den Grundkörper (46) übersteht.

5. Kühl- und/oder Gefriergerät nach Anspruch 4, **dadurch gekennzeichnet, dass** in der der überstehende Bereich der Frontplatte (44) in einer Vertiefung (34) der Halterung (10) oder der Abdeckung (30) aufgenommen ist.

6. Kühl- und/oder Gefriergerät nach einem der vorhergehenden Ansprüche, **dadurch gekennzeichnet, dass** der Filter (40) flächenbündig in der Halterung (10) oder in der Abdeckung (30) aufgenommen ist.

7. Kühl- und/oder Gefriergerät nach einem der vorhergehenden Ansprüche, **dadurch gekennzeichnet, dass** an dem Filter (40) und/oder an der Halterung (10) und/oder an der Abdeckung (30) ein oder mehrere federnde Elemente (36) angeordnet sind, die auf den Filter (40) eine Kraft ausüben, die in einer der Einführrichtung des Filters (40) entgegengesetzten Richtung wirkt.

8. Kühl- und/oder Gefriergerät nach einem der vorhergehenden Ansprüche, **dadurch gekennzeichnet, dass** die Halterung (10) und/oder die Abdeckung (30) Bestandteile von funktionalen Elementen des Gerätes, insbesondere von der Luftführung oder einem Trennsteg oder einer Trennplatte sind oder mit den funktionalen Elementen in Verbindung stehen.

9. Kühl- und/oder Gefriergerät nach einem der vorhergehenden Ansprüche, **dadurch gekennzeichnet, dass** der Filter (40) einen Filterkörper (41) und eine Aufnahme für den Filterkörper (41) umfasst, die eine oder mehrere Öffnungen zum Luftzutritt zum Filterkörper (41) aufweist.

## Claims

1. Refrigerator and/or freezer device, comprising
a body, and
a refrigerated interior space arranged in the body, wherein
in the refrigerated interior space, or in an area connected with the same, a filter (40), arranged in a mounting (10) and removable from the mounting (10), preferably an activated carbon filter, is arranged, and
fixing means (20, 24) are provided, which fix the filter (40) in the mounting (10) in a locking position, and, in a releasing position, release the filter (40) out of the mounting (10),
**characterized in that**
the fixing means (20,24) are designed such that, by applying a compressive force on the filter (40) in the direction of insertion, they are switchable from the locking position into the releasing position and vice-versa, from the releasing position into the locking position, and wherein the fixing means (20, 24) are formed via one or multiple springy elements, which form-fittingly hold the filter (40) in the locking position.

2. Refrigerator and/or freezer device according to claim 1, **characterized in that** a covering (30) is provided, which comprises at least one recess (32), through which the filter (40) extends.

3. Refrigerator and/or freezer device according to one of the preceding claims, **characterized in that** the fixing means (20, 24) are arranged on the mounting (10), and/or **in that** the mounting (10) is spaced from the rear side of the refrigerated interior space, and is preferably arranged on the front side thereof.

4. Refrigerator and/or freezer device according to one of the preceding claims, **characterized in that** the filter (40) includes a main body (46) and a front panel (44), which projects over the main body (46).

5. Refrigerator and/or freezer device according to claim 4,
**characterized in that**
the projecting region of the front panel (44) is received in a depression (34) of the mounting (10) or of the covering (30)

6. Refrigerator and/or freezer device according to one of the preceding claims, **characterized in that** the filter (40) is received flush-mounted in the mounting (10) or in the covering (30).

7. Refrigerator and/or freezer device according to one of the preceding claims, **characterized in that**, on the filter (40) and/or on the mounting (10) and/or on the covering (30), one or multiple springy elements (36) are arranged, which exert a force on the filter (40), which acts in an opposite direction of the direction of insertion of the filter (40).

8. Refrigerator and/or freezer device according to one of the preceding claims, **characterized in that** the mounting (10) and/or the covering (30) are components of functional elements of the device, in particular of the air supply or a separating web or a separating panel, or are connected with the functional elements.

9. Refrigerator and/or freezer device according to one of the preceding claims, **characterized in that** the filter (40) includes a filter body (41) and a receptacle for the filter body (41), which comprises one or multiple openings for air access to the filter body (41).

## Revendications

1. Appareil de réfrigération et/ou de congélation comprenant
un corps, et
un espace intérieur réfrigéré, disposé dans le corps,
un filtre (40), de préférence un filtre à charbon actif, disposé dans un support (10) et pouvant être retiré du support (10), étant disposé dans l'espace intérieur réfrigéré ou dans une zone en liaison avec celui-ci, et
des moyens de fixation (20, 24) étant prévus, lesquels, dans une position de verrouillage, fixent le filtre (40) dans le support (10) et, dans une position de libération, libèrent le filtre (40) hors du support (10),
**caractérisé en ce que**
les moyens de fixation (20, 24) sont conçus de manière à être commutables de la position de verrouillage en la position de libération et, inversement, de la position de libération en la position de verrouillage, par application d'une force sur le filtre (40) dans sa direction d'insertion, et les moyens de fixation (20, 24) étant formés par un ou plusieurs éléments élastiques qui maintiennent le filtre (40) dans la position de verrouillage, de préférence par adhérence de forme.

2. Appareil de réfrigération et/ou de congélation selon la revendication 1, **caractérisé en ce qu'**un recouvrement (30) est prévu, lequel présente au moins un évidement (32) à travers lequel s'étend le filtre (40).

3. Appareil de réfrigération et/ou de congélation selon l'une quelconque des revendications précédentes, **caractérisé en ce que** les moyens de fixation (20, 24) sont disposés sur le support (10) et/ou **en ce que** le support (10) est distancé du côté arrière de l'espace intérieur réfrigéré et est de préférence disposé sur le côté frontal de celui-ci.

4. Appareil de réfrigération et/ou de congélation selon l'une quelconque des revendications précédentes, **caractérisé en ce que** le filtre (40) comprend un corps de base (46) et une plaque frontale (44) qui fait saillie au-delà du corps de base (46).

5. Appareil de réfrigération et/ou de congélation selon la revendication 4,
**caractérisé en ce que**
la partie en saillie de la plaque frontale (44) est logée dans un approfondissement (34) du support (10) ou du recouvrement (30).

6. Appareil de réfrigération et/ou de congélation selon l'une quelconque des revendications précédentes, **caractérisé en ce que** le filtre (40) est logé dans le support (10) ou dans le recouvrement (30) de manière affleurée en surface.

7. Appareil de réfrigération et/ou de congélation selon l'une quelconque des revendications précédentes, **caractérisé en ce que** un ou plusieurs éléments (36) à effet ressort sont disposés sur le filtre (40) et/ou sur le support (10) et/ou sur le recouvrement (30), lesquels exercent une force sur le filtre (40) qui agit dans une direction opposée à la direction d'insertion du filtre (40).

8. Appareil de réfrigération et/ou de congélation selon l'une quelconque des revendications précédentes, **caractérisé en ce que** le support (10) et/ou le recouvrement (30) font partie d'éléments fonctionnels de l'appareil, notamment du guidage d'air ou d'une nervure de séparation ou d'une plaque de séparation, ou sont en liaison avec les éléments fonctionnels.

9. Appareil de réfrigération et/ou de congélation selon l'une quelconque des revendications précédentes, **caractérisé en ce que** le filtre (40) comprend un corps de filtre (41) et un logement pour le corps de filtre (41), lequel logement présente une ou plusieurs ouvertures pour l'entrée d'air vers le corps de filtre (41).
